# FASCICULE DE BREVET EUROPEEN

(11) **EP 1 815 300 B1**
(45) Date de publication et mention de la délivrance du brevet: **25.02.2009**
(21) Numéro de dépôt: 04803320.3
(22) Date de dépôt: 27.11.2004
(51) Int. Cl.: G04B 17/06

(54) **PIECE D'HORLOGERIE AVEC INDICATION DE LA SECONDE PAR UN TOURBILLON OU UN CARROUSEL**
UHR, DIE DIE SEKUNDEN MITTELS EINES TOURBILLON ODER KARUSSELLS ANZEIGT
TIMEPIECE INDICATING SECOND BY MEANS OF A TOURBILLON OR CARROUSEL

(43) Date de publication de la demande: 08.08.2007
(73) Titulaire: BNB CONCEPT SA, 1299 Crans-près-Céligny (CH)
(72) Inventeur: BUTTET, Mathias, F-01220 Divonne les Bains (FR); BARBASINI, Enrico, F-74100 Ambilly (FR); NAVAS, Michel, F-74160 Collonges (FR)
(74) Mandataire: Micheli & Cie SA
(86) Numéro de dépôt international: PCT/EP2004/013490
(87) Numéro de publication internationale: WO 2006/056229

(56) Documents cités:
- EP-A- 0 681 227
- EP-A- 1 359 476
- CH-A5- 691 831

## Description

L'invention a pour objet une pièce d'horlogerie comprenant une cage tourbillon ou un carrousel visible à l'intérieur d'un guichet du cadran.

On connaît actuellement deux façons d'indiquer la seconde avec une cage tourbillon. La première concerne les pièces d'horlogerie avec une barrette de tourbillon ou une aiguille est chassée sur l'axe de la cage au dessus de la barrette. Cette construction est très ancienne et date de 1801. L'aiguille est ainsi utilisée pour indiquer la seconde.

La deuxième façon d'indiquer la seconde avec une cage tourbillon est un peu plus récente, et concerne les tourbillons volants. Dans ce cas, on utilise un élément de la cage ou on rajoute un élément qui sert d'aiguille des secondes et qui suit, comme dans le cas précédent, un chemin de fer de la seconde solidaire du cadran.

Des exemples d'affichage de la seconde par des éléments indicateurs rapportés sur le tourbillon sont montrés dans les documents CH 691 831 et EP 1 359 476.

Le but de la présente invention est de simplifier encore l'indication de la seconde à l'aide de la cage tourbillon ou d'un carrousel, et de proposer une pièce d'horlogerie dans laquelle l'indication de la seconde est directement visible sur la cage tourbillon elle-même ou sur la plate forme du carrousel.

Dans ce but, la pièce d'horlogerie selon l'invention est caractérisée en ce que la cage tourbillon ou le carrousel présente une graduation sur son pourtour agencée pour indiquer la seconde par rapport à un repère placé sur la platine ou sur une pièce rapportée solidaire de la platine.

Dans un mode d'exécution préféré, la graduation sur le pourtour de la cage tourbillon comprend des chiffres.

Le repère permettant la lecture de la seconde peut être réalisé à partir d'une pierre taillée en triangle et appliqué, soit sur la platine, soit sur une partie fixe de la pièce d'horlogerie, par exemple sur le cadran.

La graduation peut être appliquée sur le pont supérieur ou sur le pont inférieur de la cage tourbillon ou encore sur une pièce circulaire ou un anneau monté sur la cage tourbillon.

La figure unique du dessin représente une vue de dessus de la cage tourbillon selon l'invention.

La cage tourbillon 1 représentée dans le dessin est placée dans un alésage de la platine 2 de la pièce d'horlogerie, et comprend une cage tournante 3 comprenant, comme tout tourbillon, un assortiment conventionnel et un balancier. La cage tourbillon 3 présente un pont inférieur 4 et un pont supérieur présentant une partie centrale et trois bras 5 figurant le pont supérieur relié au pont inférieur au moyen des vis 6.

Le pont inférieur 4 de la cage tourbillon présente des graduations 7 placées entre des chiffres 8 indiquant les dizaines de secondes. Si nécessaire, un chemin de fer peut être ajouté aux graduations représentées par les repères 7 et 8, de manière à indiquer les secondes. Ce chemin de fer n'est pas représenté dans la figure unique du dessin. Finalement, un repère 9 est appliqué sur la platine 2.

En fonctionnement, la cage tourbillon tourne dans le sens des aiguilles d'une montre et le passage des graduations 7 et des chiffres 8 devant le repère 9 indique l'écoulement des secondes qui sont directement affichées par la cage tourbillon 1.

Comme mentionné plus haut, l'invention peut s'appliquer à un carrousel et, dans ce cas, la graduation sera par exemple représentée par le pourtour de la plateforme du carrousel.

Finalement, la graduation peut également être appliquée sur un élément reporté ou sur un anneau solidaire de la cage tourbillon ou de la plateforme du carrousel.

## Revendications

1. Pièce d'horlogerie comprenant une cage tourbillon (1) ou un carrousel visible à l'intérieur d'un guichet ou cadran, **caractérisée en ce que** la cage tourbillon ou le carrousel présente une graduation (7) sur son pourtour agencée pour indiquer la seconde par rapport à un repère (9) placé sur la platine (2) ou sur une pièce rapportée solidaire de la platine (2).

2. Pièce d'horlogerie selon la revendication 1, **caractérisée en ce que** la graduation sur le pourtour de la cage tourbillon ou sur la plateforme du carrousel comprend des chiffres (8).

3. Pièce d'horlogerie selon la revendication 1, **caractérisée en ce que** le repère permettant la lecture de la seconde est une pierre taillée en triangle.

4. Pièce d'horlogerie selon la revendication 1, **caractérisée en ce que** la graduation est appliquée sur le pont supérieur ou inférieur de la cage tourbillon.

5. Pièce d'horlogerie selon la revendication 1, **caractérisée en ce que** la graduation est appliquée sur un élément reporté ou un anneau solidaire de la cage tourbillon ou de la plateforme du carrousel.

## Claims

1. Timepiece with a tourbillon cage (1) or carousel that can be seen within a window or dial, **characterised in that** the tourbillon cage or carousel on its periphery has a graduation (7) adapted to indicate the second relative to a guide mark (9) placed onto the bottom plate (2) or onto a part fixed and integral with the bottom plate (2).

2. Timepiece according to claim 1, **characterised in that** the graduation on the periphery of the tourbillon cage or carousel platform comprises numbers (8).

3. Timepiece according to claim 1, **characterised in that** the guide mark admitting a reading of the second is a stone cut in a triangle.

4. Timepiece according to claim 1, **characterised in that** the graduation is applied to the upper or lower bridge of the tourbillon cage.

5. Timepiece according to claim 1, **characterised in that** the graduation is applied to an inserted element or to a ring integral with the tourbillon cage or carousel platform.

## Patentansprüche

1. Uhr mit einem Tourbillongestell (1) oder Karussell, das im Inneren eines Fensterchens oder Zifferblatts sichtbar ist, **dadurch gekennzeichnet, dass** das Tourbillongestell oder Karussell auf seinem äusseren Umfang eine Teilung (7) aufweist, die dazu dient, die Sekunde bezüglich eines Merkzeichens (9) auf der Werkplatte (2) oder auf einem Teil anzuzeigen, das an die Werkplatte (2) angesetzt und mit ihr fest verbunden ist.

2. Uhr nach Anspruch 1, **dadurch gekennzeichnet, dass** die Teilung auf dem Umfang des Tourbillongestells oder auf der Plattform des Karussells Ziffern (8) umfasst.

3. Uhr nach Anspruch 1, **dadurch gekennzeichnet, dass** das Merkzeichen, das ein Ablesen der Sekunde ermöglicht, ein dreieckig geschnittener Stein ist.

4. Uhr nach Anspruch 1, **dadurch gekennzeichnet, dass** die Teilung auf der oberen oder unteren Brücke des Tourbillongestells angebracht ist.

5. Uhr nach Anspruch 1, **dadurch gekennzeichnet, dass** die Teilung auf einem angesetzten Element oder einem Ring angebracht ist, der fest mit dem Tourbillongestell oder der Karussellplattform verbunden ist.
